# EUROPÄISCHE PATENTSCHRIFT

(11) **EP 2 824 268 B1**
(45) Veröffentlichungstag und Bekanntmachung des Hinweises auf die Patenterteilung: **01.01.2020**
(21) Anmeldenummer: 14175688.2
(22) Anmeldetag: 03.07.2014
(51) Int. Cl.: E06B 3/968, E06B 3/96

(54) **Eckverbindung**
Corner connection
Connexion d'angle

(30) Priorität: 11.07.2013 DE 202013103098 U
(43) Veröffentlichungstag der Anmeldung: 14.01.2015
(73) Patentinhaber: Etex Building Performance GmbH, 40878 Ratingen (DE)
(72) Erfinder: Wiedemann, Günter, 40629 Düsseldorf (DE)
(74) Vertreter: Vaeck, Elke

(56) Entgegenhaltungen:
- EP-A1- 0 802 299
- DE-A1- 10 118 041
- DE-A1- 10 229 272
- DE-C1- 4 108 547
- GB-A- 1 019 243
- GB-A- 1 519 775
- US-A1- 2010 071 303

## Beschreibung

Die Erfindung betrifft eine Eckverbindung eines aus einzelnen miteinander verbundenen Metallrohren bestehenden Rahmens, insbesondere eines beidseitig einer Brandschutzscheibe angeordneten Türrahmens einer Brandschutztür.

Metallrohre zur Verwendung als statisches Element mit erhöhter Steifigkeit werden insbesondere mit rechteckigen Querschnitten hergestellt. Für die verschiedensten Anwendungsfälle ist es erforderlich, einzelne Rohre miteinander zu verbinden. Als Verbindungsmittel werden einerseits beispielsweise Schrauben, Nieten, Flansche oder Muffen benutzt und andererseits Schweiß- oder Lötverbindungen hergestellt. Insbesondere bei aus Edelstahlrohren hergestellten Rahmen einer Brandschutztür, die das erhebliche Gewicht einer Brandschutzscheibe tragen müssen und hohen Sicherheitsanforderungen im Brandfall genügen müssen, werden Schweißverbindungen bevorzugt. Da derartige Türrahmen aus im Querschnitt rechteckigen Hohlprofilen aus Edelstahl beidseitig der Brandschutzscheibe angeordnet sind, ist es nachteiligerweise erforderlich, die vier Rohre jeder Seite an ihren vier Ecken miteinander zu verschweißen. Es sind folglich an jeder Tür acht Schweißvorgänge durchzuführen, so dass der Gesamtaufwand für die Erstellung der erforderlichen Eckverbindungen erheblich ist. Zunächst sind die Metallprofile in einem aufwendigen Zuschnitt, bei schwieriger Passung auf Gehrung zu schneiden, sind dann die Schweißvorgänge durchzuführen, die in der Regel mit einem Verzug der Rohre verbunden sind, so dass ein anschließendes Nacharbeiten und Verputzen sowie letztlich Polieren erforderlich ist, um einwandfreie Eckverbindungen herzustellen. Es besteht deshalb ein ständiger Bedarf, eine verbesserte Eckverbindung vorzuschlagen, mit der der enorme Erstellungsaufwand verringert werden kann.

GB 1 019 243 A beschreibt eine Eckverbinding nach dem Oberbegriff des Anspruchs 1.

Der Erfindung liegt die Aufgabe zugrunde, eine neuartige Eckverbindung eines aus einzelnen miteinander verbundenen Metallrohren bestehenden Rahmens, insbesondere einer Brandschutztür, vorzuschlagen, die keine Schweißarbeiten oder aufwendige Nachbearbeitungen erfordert.

Zur Lösung der Aufgabe ist die eingangs genannte Eckverbindung erfindungsgemäß gekennzeichnet durch die Merkmale des Anspruchs 1. Die Metallrohre weisen vorzugsweise eine im Querschnitt rechteckförmige Innenkontur auf, wobei die Außenkontur des Rohrverbinders hierzu entsprechend zur Erzielung einer engen Spielpassung ausgebildet ist. Die Fixierung des Rohrverbinders wird vorteilhafterweise von der Innenseite des Rahmens her vorgenommen, insbesondere benachbart zur Brandschutzscheibe einer Brandschutztür, um eine optisch und ästhetisch einwandfreie Sichtseite des Rahmens zu erzielen.

Der Rohrverbinder weist zweckmäßigerweise zwei zueinander beabstandete Längsbohrungen für die Durchführung von zwei Schrauben auf, die mit der Rohrwandung des zweiten Rohres verschraubt sind. Erfindungsgemäß werden Zylindersenkschrauben verwendet, die mit Senkkopf-Einnietmuttern in der Rohrwandung des zweiten Rohres verschraubt sind. Zur Fixierung des ersten Rohres mit dem Rohrverbinder sind diese mit je zwei zueinander beabstandeten korrespondierenden Querbohrungen versehen, in die zur Fixierung Senkschrauben eingeschraubt sind, wozu die beiden Querbohrungen des Rohrverbinders mit Innengewinden versehen sind.

Der erfindungsgemäß vorgesehene stumpfe Anschlag der miteinander zu verbindenden Metallrohre, vorzugsweise Edelstahlrohre, aneinander, ist zweckmäßigerweise ästhetisch optimiert, indem sämtliche Kanten der zu verbindenden Rohre, insbesondere die Kanten der offenen Seite des anschlagenden Rohres abgerundet sind, beispielsweise mit einer Abrundung R = 1,75. Hiermit wird auch die Verletzungsgefahr bei der Montage durch scharfe Rohrkanten vermieden.

Mit der erfindungsgemäßen Eckverbindung entfallen die Nachteile von den auf Gehrung verbundenen Rohrverbindungen des Standes der Technik, die einen aufwendigen Zuschnitt, eine schwierige Passung und vor allem Schweißverbindungen aufweisen, die die Gefahr des Verzugs der Rohre einschließen und aufwendige Nacharbeiten wie Putzen und Polieren jeder Ecke erfordern. Mit der Erfindung wird eine Schraubverbindung geschaffen, die eine einfache Montage und eine freie optische Gestaltung des Rahmens, beispielsweise durch Eloxieren oder Lackieren der Metallprofile, ermöglicht.

Weitere Einzelheiten, Merkmale und Vorteile der Erfindung ergeben sich aus der nachfolgenden Beschreibung der anliegenden Zeichnung einer Eckverbindung einer Brandschutztür mit Oberlicht. In der Zeichnung zeigt:
- Fig. 1: eine Glastür für Brandschutzzwecke mit Oberlicht in schematisierter Frontansicht,
- Fig. 2: eine Eckverbindung als Ausschnitt des Türrahmens rechts oben in Fig. 1 in Frontansicht,
- Fig. 3: die Eckverbindung der Fig. 2 perspektivisch als Explosionsdarstellung,
- Fig. 4: einen Schnitt gemäß Linie A-A der Fig. 2,
- Fig. 5: einen Schnitt gemäß Linie B-B der Fig. 2,
- Fig. 6: den rechten Pfosten der Türzarge der Fig. 1 mit Kämpfer als Schnittansicht,
- Fig. 7: den Pfosten mit Kämpfer der Fig. 6 perspektivisch als Explosionsdarstellung,
- Fig. 8: einen Schnitt gemäß Linie A-A der Fig. 6;
- Fig. 9: einen Schnitt gemäß Line B-B der Fig. 6 und
- Fig. 10: den Schnitt der Fig. 9 in vergrößerter Darstellung zur Verdeutlichung einer Kantenabrundung.

Die in Fig. 1 der Zeichnung dargestellte Tür T weist eine Brandschutzscheibe 1 auf, die aus zwei mittels eines Abstandshalters und einem PU-Randverbund auf Abstand und aneinandergehaltenen ESG-Glasscheiben aufgebaut ist, so dass ein geschlossener Innenraum entsteht, der mit einem Gel als Brandschutzmittel ausgefüllt ist. Die Brandschutzscheibe 1 ist allseitig durch einen umlaufenden Rahmen 2 gehalten, der jeweils aus im Querschnitt rechteckigen Hohlprofilen besteht, die weiter unten näher beschrieben sind. Aus derartigen Hohlprofilen wird ein vorderer Rahmenteil gebildet, der in Fig. 1 der Zeichnung sichtbar ist, sowie ein hinterer in der Zeichnung nicht sichtbarer gleichartiger Rahmenteil, wobei zwischen diesen beiden Rahmenteilen die Brandschutzscheibe 1 gehalten ist. Vorderer und hinterer Rahmenteil sind miteinander durch eine nicht näher beschriebene Verbindungsvorrichtung verbunden.

Der so aufgebaute umlaufende Rahmen ist über Scharniere S an der Türzarge Z angeschlagen, die beispielsweise zu einem angrenzenden Flächenelement einer Brandschutzverglasung oder zu einer Gebäudewand gehört. Ferner weist die Tür T auf der der Scharnierseite gegenüberliegenden Seite jeweils eine Türklinke zur Betätigung eines nicht dargestellten Verriegelungsmechanismusses auf und befindet sich oberhalb der Glastür T ein Oberlicht O, das links und rechts durch hochgezogene Pfosten 3 und 4 und einen Kämpfer 5 als waagerechtem Trennungsteil gehalten ist. Die Pfosten 3 und 4 der Türzarge Z sind ebenfalls als im Querschnitt rechteckige Hohlprofile aus Edelstahl ausgebildet.

Die beschriebene Tür T mit ihrem äußeren und inneren Rahmenteil weist insgesamt acht Eckverbindungen auf. Darüber hinaus ist der Kämpfer 5 über zwei Eckverbindungen links und rechts mit den Pfosten 3 und 4 verbunden. Der Aufbau der Eckverbindungen ergibt sich aus den Fig. 2 bis 9 der Zeichnung.

Die in Fig. 2 der Zeichnung dargestellte Eckverbindung ist am Rahmen 2 der Tür T an der rechten oberen Ecke des vorderen Rahmenteils ausgebildet. Die Eckverbindung wird als Beispiel nachfolgend erläutert mit dem Hinweis, dass sämtliche Eckverbindungen am äußeren Rahmenteil und inneren Rahmenteil des Rahmens 2 in gleichartiger Weise aufgebaut sind.

Durch die Eckverbindung wird ein im Querschnitt rechteckiges senkrecht verlaufendes Metallrohr 6 des Türrahmens 2 mit einem waagerecht verlaufenden, im Querschnitt ebenfalls rechteckigen Metallrohr 7 in einem stumpfen Anschlag zueinander verbunden, so dass die Metallrohre 6 und 7 unter Einschluss eines rechten Winkels derart aneinanderstoßen, dass die offene Seite 8 des waagerechten Metallrohres 7 stumpf an der Rohrwandung 9 des senkrechten Metallrohres 6 anliegt. Zur Herstellung der Eckverbindung ist ein Rohrverbinder 10 mit der Rohrwandung 9 des zweiten Rohres 6 verschraubt, dessen Form und Größe der Innenkontur des waagerechten Metallrohres 7 angepasst ist und in dieses eingeschoben und fixiert ist. Im dargestellten Ausführungsbeispiel ist der Rohrverbinder 10 schmaler als das Rohr 7 selbst ausgebildet, um an der Gesamtkonstruktion mit identischen Rohrverbindern 10 arbeiten zu können. Aus der perspektivischen Darstellung der Fig. 3 ist die Form und Größe des Rohrverbinders und die Verschraubung und Fixierung gut entnehmbar. Demnach ist der Rohrverbinder 10 ein prismatischer Körper mit rechteckiger Grundfläche, dessen Form und Größe - wenn auch schmaler - dem Querschnitt des Metallrohres 7 angepasst und zur Erzielung einer Spielpassung ausgebildet ist. Der Rohrverbinder 10 ist mit zwei zueinander beabstandeten Längsbohrungen 11, 12 für die Durchführung von zwei Zylindersenkschrauben 13, 14 versehen, die mit der Rohrwandung 9 des zweiten Metallrohres 6 verschraubt sind, welches hierzu mit Senkkopf-Einnietmuttern 15, 16 versehen ist. Das zweite Metallrohr 7 ist auf den mit dem Metallrohr 6 verschraubten Rohrverbinder 10 aufgeschoben und fixiert. Zur Fixierung sind das Metallrohr 7 und der Rohrverbinder 10 mit je zwei zueinander beabstandeten korrespondierenden Querbohrungen 17, 18; 19, 20 versehen, in die Senkschrauben 21, 22 eingeschraubt sind, wozu die beiden Querbohrungen 19, 20 des Rohrverbinders 10 mit Innengewinden versehen sind.

Die Fig. 6 bis 10 der Zeichnung zeigen die Anwendung der erfindungsgemäßen Eckverbindung an dem nach oben verlängerten Pfosten 3 der Türzarge und dem waagerecht verlaufenden Kämpfer 5 zur Halterung des Oberlichts O. In gleichartiger Weise ist der linke Pfosten 4 mit dem Kämpfer 5 verbunden. Dabei weisen die Stahl-Hohlprofile, die die Pfosten 3 und 4 bilden, einen größeren rechteckigen Querschnitt als das Hohlprofil auf, welches den Kämpfer 5 bildet. Dies ist insbesondere den Schnittdarstellungen der Fig. 8 und 9 entnehmbar. Dementsprechend sind bei ansonsten gleichartigem Aufbau gemäß obiger Beschreibung die Eckverbindungen zwischen den Pfosten 3 und 4 und dem Kämpfer 5 mit Rohrverbindern 23 hergestellt, die dem schmaleren Kämpfer 5 angepasst sind und dem Rohrverbinder 10 entsprechen, um das Einsetzen und Fixieren des Kämpfers 5 am Pfosten 3 mit Spielpassung durchzuführen. Im Übrigen wird auf obige Beschreibung der Eckverbindung verwiesen.

An sämtlichen Eckverbindungen ist vorgesehen, an der äußeren Sichtseite den stumpfen Anschlag der miteinander verbundenen Metallrohre ästhetisch zu optimieren, indem sämtliche Kanten der zu verbindenden Rohre, insbesondere die Kanten der offenen Seite des anschlagenden Metallrohres - in den Ausführungsbeispielen der Metallrohre 5 und 7 - abgerundet sind (vgl. auch Fig. 10, Bezugszeichen 24), wobei in den Ausführungsbeispielen Abrundungsradien mit R > 1,75 angewandt sind, um auch die Verletzungsgefahr bei der Montage durch scharfe Rohrkanten zu vermeiden.

### Bezugszeichenliste

- T: Tür
- S: Scharniere
- Z: Türzarge
- O: Oberlicht
- 1: Brandschutzscheibe
- 2: Rahmen
- 3: Pfosten
- 4: Pfosten
- 5: Kämpfer
- 6: Metallrohr
- 7: Metallrohr
- 8: offene Seite
- 9: Rohrwandung
- 10: Rohrverbinder
- 11: Längsbohrung
- 12: Längsbohrung
- 13: Zylindersenkschraube
- 14: Zylindersenkschraube
- 15: Einnietmutter
- 16: Einnietmutter
- 17: Querbohrung
- 18: Querbohrung
- 19: Querbohrung
- 20: Querbohrung
- 21: Senkschraube
- 22: Senkschraube
- 23: Rohrverbinder
- 24: Kantenabrundung

## Patentansprüche

1. Eckverbindung, umfassend miteinander verbundene Metallrohre eines Rahmens, insbesondere eines eine Brandschutzscheibe haltenden Türrahmens einer Brandschutztür, mit einem stumpfen Anschlag der miteinander zu verbindenden Metallrohre (6, 7) aneinander, bei dem die Metallrohre (6, 7) unter Einschluss eines rechten Winkels in einer Ebene derart aneinander stoßen, dass die offene Seite (8) des einen Rohres (7) stumpf an der Rohrwandung (9) des zweiten Rohres (6) anliegt, wobei ein Rohrverbinder (10) mit der Rohrwandung (9) des zweiten Rohres (6) verschraubt ist, dessen Form und Größe der Innenkontur des ersten Rohres (7) angepasst ist, in dieses eingeschoben und fixiert ist, wobei das erste Rohr (7) und der Rohrverbinder (10) mit je zwei zueinander beabstandeten, korrespondierenden Querbohrungen (17, 18; 19, 20) versehen sind, in die zur Fixierung Senkschrauben (21, 22) eingeschraubt sind, wozu die beiden Querbohrungen (19, 20) des Rohrverbinders (10) mit Innengewinden versehen sind, **dadurch gekennzeichnet, dass** die Verschraubung des Rohrverbinders (10) mit der Rohrwandung (9) des zweiten Rohres (6) mit Zylindersenkschrauben vorgenommen ist, welche mit Senkkopf-Einnietmuttern (15, 16) in der Rohrwandung (9) des zweiten Rohres (6) verschraubt sind.

2. Eckverbindung nach Anspruch 1, **dadurch gekennzeichnet, dass** die Metallrohre (6, 7) eine im Querschnitt rechteckförmige Innenkontur aufweisen, wobei die Außenkontur des Rohrverbinders (10) hierzu entsprechend zur Erzielung einer engen Spielpassung ausgebildet ist.

3. Eckverbindung nach Anspruch 1 oder 2, **dadurch gekennzeichnet, dass** die Fixierung des Rohrverbinders (10) von der Innenseite des Rahmens (2) aus vorgenommen ist, vorzugsweise benachbart zu einer Brandschutzscheibe (1) einer Brandschutztür (T).

4. Eckverbindung nach einem der Ansprüche 1 bis 3, **dadurch gekennzeichnet, dass** der Rohrverbinder (10) zwei zueinander beabstandete Längsbohrungen (11, 12) für die Durchführung von zwei Schrauben (13, 14) aufweist, die mit der Rohrwandung (9) des zweiten Rohres (6) verschraubt sind.

5. Eckverbindung nach einem der Ansprüche 1 bis 4, **dadurch gekennzeichnet, dass** die Kanten der zu verbindenden Metallrohre (6, 7), insbesondere die Kanten der offenen Seite (8) des anschlagenden Rohres (7) abgerundet sind.

6. Eckverbindung nach Anspruch 5, **dadurch gekennzeichnet, dass** die Kantenabrundung ausschließlich an der Sichtseite des anschlagenden Rohres (7) vorgenommen ist.

## Claims

1. Corner joint, comprising interconnected metal tubes of a frame - in particular, a door frame of a fire door, said door frame holding a fire-protection panel - having a blunt stop of the metal tubes (6, 7) to be connected to each other, in which the metal tubes (6, 7) abut each other at right angles on a plane in such a way that the open end (8) of the one tube (7) abuts flat against the tube wall (9) of the second tube (6), wherein a tube connector (10) is screwed to the tube wall (9) of the second tube (6), whose shape and size is matched to the inner contour of the first tube (7), is pushed into and fastened in this, wherein the first tube (7) and the tube connector (10) are each provided with two corresponding transverse holes (17, 18; 19, 20) spaced apart from each other into which countersunk screws (21, 22) as fasteners are screwed, for which purpose the two transverse holes (19, 20) of the tube connector (10) are equipped with internal threads, **characterized in that** the threaded connection of the tube connector (10) to the tube wall (9) of the second tube (6) is effected using cylinder countersunk screws which are screwed into the tube wall (9) of the second tube (6) using countersunk riveting nuts (15, 16).

2. Corner joint according to claim 1, **characterized in that** the metal tubes (6, 7) have an inner contour which is rectangular in cross-section, wherein the outer contour of the tube connector (10) is designed accordingly to achieve a narrow clearance.

3. Corner joint according to claim 1 or 2, **characterized in that** the fixing of the tube connector (10) is effected outwardly from the inside of the frame (2) - preferably adjacent to a fire-protection panel (1) of a fire-protection door (T).

4. Corner joint according to one of claims 1 through 3, **characterized in that** the tube connector (10) has two longitudinal holes (11, 12), which are spaced apart from one another, for the passage of two screws (13, 14) which are screwed to the tube wall (9) of the second tube (6).

5. Corner joint according to one of claims 1 through 4, **characterized in that** the edges of the metal tubes (6, 7) that are to be connected - in particular, the edges of the open end (8) of the abutting tube (7) - are rounded off.

6. Corner joint according to Claim 5, **characterized in that** the rounding-off of the edges is carried out only on the visible side of the abutting tube (7).

## Revendications

1. Assemblage d'angle comprenant des tubes métalliques raccordés ensemble d'un cadre, notamment d'un cadre de porte d'une porte coupe-feu comportant une vitre coupe-feu, avec une butée droite des tubes métalliques (6, 7) à raccorder les uns aux autres, dans lequel les tubes métalliques (6, 7) comportant un angle droit entrent en contact les uns avec les autres sur un certain plan, de telle sorte que le côté ouvert (8) d'un tube (7) vienne en butée contre la paroi de tube (9) du second tube (6), un raccord de tube (10) étant vissé sur la paroi du tube (9) du second tube (6) dont la forme et la taille sont adaptées au contour intérieur du premier tube (7) et étant poussé et fixé à l'intérieur de celui-ci, si bien que le premier tube (7) et le raccord de tube (10) sont munis de deux alésages transversaux correspondants (17, 18, 19, 20) placés à une certaine distance l'un de l'autre, dans lesquels des vis à têtes noyées (21, 22) sont vissées pour la fixation, de sorte que les deux alésages transversaux (19, 20) du raccord de tube (10) soient pourvus d'un filetage intérieur, **caractérisé en ce que** la fixation par vis du raccord de tube (10) sur la paroi de tube (9) du second tube (6) est réalisée avec des vis à têtes noyées cylindriques qui sont vissées dans la paroi de tube (9) du second tube (6) avec des écrous pour rivets fraisés (15, 16).

2. Assemblage d'angle selon la revendication 1, **caractérisé en ce que** les tubes métalliques (6, 7) présentent un contour intérieur de section transversale rectangulaire, le contour extérieur du raccord de tube (10) étant configuré en conséquence à cette fin conformément pour réaliser un ajustement à jeu étroit.

3. Assemblage d'angle selon la revendication 1 ou 2, **caractérisé en ce que** la fixation du raccord de tube (10) est effectuée à partir de l'intérieur du cadre (2), de préférence au voisinage d'une vitre coupe-feu (1) d'une porte coupe-feu (T).

4. Assemblage d'angle selon l'une des revendications 1 à 3, **caractérisé en ce que** le raccord de tube (10) comporte deux alésages longitudinaux (11, 12) placés à une certaine distance l'un de l'autre pour permettre le passage de deux vis (13, 14) qui sont vissées sur la paroi de tube (9) du second tube (6).

5. Assemblage d'angle selon l'une des revendications 1 à 4, **caractérisé en ce que** les bords des tubes métalliques (6, 7) à relier ensemble, en particulier les bords du côté ouvert (8) du tube venant en butée (7), sont arrondis.

6. Assemblage d'angle selon la revendication 5, **caractérisé en ce que** l'arrondi des bords est uniquement effectué sur le côté visible du tube venant en butée (7).
